# DEMANDE DE BREVET EUROPEEN

(11) **EP 3 011 860 A1**
(43) Date de publication de la demande: **27.04.2016**
(21) Numéro de dépôt: 15191305.0
(22) Date de dépôt: 23.10.2015
(51) Int. Cl.: A45D 34/02

(54) **BOUCHON DE PARFUMERIE PARFUMABLE**

(30) Priorité: 24.10.2014 FR 1460232
(71) Demandeur: Millennium Trademark, 92100 Boulogne Billancourt (FR)
(72) Inventeur: BEAULIEU, M. Frédéric, 92430 MARNES LA COQUETTE (FR)
(74) Mandataire: Gaillarde, Frédéric F. Ch.

(57) **Abrégé**

Flacon de parfumerie (1) comprenant un capuchon de parfumerie (2) adapté pour être disposé sur le goulot (3) d'un contenant (4) d'un liquide de parfumerie (5) du flacon de parfumerie (1) remarquable en ce que le capuchon de parfumerie (2) est fixé de manière étanche et amovible sur le contenant (1), et en ce qu'il est apte à être imprégné du liquide de parfumerie (5) au moins sur une épaisseur externe (6) du capuchon de parfumerie (2) en contact avec l'atmosphère (7) de manière à ce que le liquide de parfumerie (5) dont elle est imprégnée soit diffusé dans l'atmosphère (7) par évaporation.

## Description

L'invention concerne le domaine des capuchons de contenants de flacons pour la parfumerie.

L'invention concerne aussi le domaine des flacons pour la parfumerie.

Un flacon pour la parfumerie comprend classiquement un contenant destiné au stockage par exemple du parfum, de l'eau de Cologne, de l'eau de parfum ; le contenant peut comprendre un goulot sur lequel est serti un diffuseur mécanique qui, lorsqu'il est actionné, projette à l'extérieur du contenant de fines gouttelettes du liquide stocké dans le contenant. Un tel diffuseur serti remplit aussi une fonction de bouchage du contenant pour éviter que le liquide ne se déverse.

L'ensemble formé par le contenant et le diffuseur mécanique peut être coiffé d'un capuchon en plastique permettant de limiter le contact du diffuseur avec l'extérieur, notamment pour empêcher que le diffuseur soit accidentellement actionné et pour limiter un éventuel encrassement de l'orifice de diffusion du parfum.

Un tel flacon, formé par un contenant, un diffuseur serti et optionnellement un capuchon, est un flacon de parfum corporel.

Il existe aussi des contenants destinés au stockage d'un liquide parfumant de type parfum d'ambiance comprenant un goulot simplement muni d'un bouchon en plastique fixé solidement sur le contenant permettant de refermer le contenant afin d'éviter que le liquide ne se déverse accidentellement.

Un tel contenant peut aussi comprendre une mèche baignant partiellement dans le liquide parfumant et traversant le bouchon, de manière à dépasser vers l'extérieur du contenant et du flacon de manière à permettre la diffusion d'un parfum dit d'ambiance car destiné à parfumer l'atmosphère environnante. Dans ce cas, le flacon est un flacon de parfum d'ambiance. Le bouchon perd en efficacité dans sa fonction de bouchage, mais un déversement accidentel du liquide parfumant est tout de même limité aussi par la présence de la mèche ; le bouchon permet encore de maintenir la mèche en place et de limiter l'échappement du liquide parfumant par évaporation. L'ensemble formé par le contenant, le bouchon et la mèche est coiffé d'un capuchon en matériau plastique qui permet alors d'isoler la mèche de l'extérieur (i.e. de l'atmosphère) et d'ainsi limiter la diffusion de parfum.

Une variante de ce type de flacon consiste à resserrer simplement la surface interne du goulot de sorte que le bouchon ne soit plus nécessaire au maintien en place de la mèche, le goulot remplissant alors cette fonction. Dans cette variante, un capuchon en plastique peut être fixé directement sur la mèche, permettant de rentrer la mèche dans le contenant si un utilisateur souhaite empêcher la diffusion de parfum. La mèche présente alors une rigidité lui permettant d'être rentrée et sortie au moins partiellement sans encombre du contenant par le goulot. Le capuchon permet alors aussi de refermer le contenant, par exemple en le fixant dessus par clipsage ou vissage, jouant ainsi le rôle de bouchon.

Enfin, il existe un flacon pour le parfumage d'ambiance comprenant un contenant présentant un goulot, une mèche baignant partiellement dans un liquide de parfum d'ambiance, la mèche étant fixée sur un capuchon, le capuchon entrant partiellement dans le contenant par le goulot afin de le stabiliser sur le contenant et de manière à ce qu'un jeu soit laissé entre le capuchon et le goulot. La mèche facilite la diffusion dans l'atmosphère du parfum d'ambiance qui se diffuse par évaporation naturelle en passant par les jours laissés entre le capuchon et le goulot. Le capuchon ne permet alors pas de boucher le contenant qui doit alors absolument être maintenu de sorte à ce que le liquide ne se déverse pas accidentellement hors du contenant.

La présente invention vise à proposer un nouveau type de flacon de parfumerie innovant comprenant un capuchon améliorant les capuchons précédemment décrits tout en permettant la sécurisation du liquide de parfumerie à l'intérieur du contenant.

À cet effet la présente invention concerne un flacon de parfumerie comprenant un capuchon de parfumerie adapté pour être disposé sur le goulot d'un contenant d'un liquide de parfumerie du flacon de parfumerie remarquable en ce que le capuchon de parfumerie est fixé de manière étanche et amovible sur le contenant, et en ce qu'il est apte à être imprégné du liquide de parfumerie au moins sur une épaisseur externe du capuchon de parfumerie en contact avec l'atmosphère de manière à ce que le liquide de parfumerie dont elle est imprégnée soit diffusé dans l'atmosphère par évaporation.

Ainsi, le capuchon de parfumerie du flacon de parfumerie permet la diffusion d'un parfum d'ambiance tout en sécurisant le liquide de parfumerie à l'intérieur du contenant, c'est-à-dire qu'il joue à la fois le rôle de bouchon du flacon et de diffuseur.

L'expression « au moins sur une épaisseur externe du capuchon de parfumerie » doit s'entendre au sens le plus large, c'est-à-dire comme signifiant sur tout ou partie du capuchon de parfumerie tant que cette partie contient au moins une épaisseur externe d'une partie externe du capuchon de parfumerie.

Selon d'autres caractéristiques optionnelles de l'invention, le flacon de parfumerie selon l'invention comporte l'une ou plusieurs des caractéristiques optionnelles suivantes considérées seules ou selon toutes les combinaisons possibles :
- le capuchon de parfumerie est fabriqué à partir de matériau permettant de restituer les notes olfactives du liquide de parfumerie au moins sur l'épaisseur externe ;
- le capuchon de parfumerie présente sur une enveloppe externe de l'épaisseur externe des défauts de surface ;
- le capuchon de parfumerie est fabriqué à partir de matériau poreux au moins sur l'épaisseur externe ;
- le capuchon de parfumerie est fabriqué à partir de céramique au moins sur l'épaisseur externe ;
- le capuchon de parfumerie est fabriqué à partir de cuir au moins sur l'épaisseur externe ;
- le capuchon de parfumerie est fabriqué à partir de tissu au moins sur l'épaisseur externe ;
- le capuchon de parfumerie est fabriqué à partir de complexe cellulose-carton au moins sur l'épaisseur externe ;
- le capuchon de parfumerie est fabriqué à partir de fourrure au moins sur l'épaisseur externe ;
- le liquide de parfumerie est un liquide de parfumerie d'ambiance ;
- le liquide de parfumerie est un liquide de parfumerie corporelle ;
- le capuchon est fixé sur le contenant par l'intermédiaire d'un diffuseur mécanique serti sur le contenant; le liquide de parfumerie est sécurisé à l'intérieur du contenant par la protection du diffuseur mécanique d'un actionnement accidentel qui aurait pour conséquence le déversement du liquide de parfumerie hors du contenant;
- le diffuseur mécanique est une pompe vaporisatrice ;
- le diffuseur mécanique est un dispositif de contrôle d'un écoulement du liquide de parfumerie par exemple pour obtenir un écoulement goutte à goutte.

L'invention concerne aussi un procédé de mise en oeuvre d'une diffusion d'ambiance du liquide de parfumerie par évaporation avec un flacon de parfumerie selon l'invention remarquable en ce qu'il comprend une étape d'imprégnation de liquide de parfumerie d'au moins l'épaisseur externe par un utilisateur.

Le procédé peut aussi comprendre une étape d'imprégnation de liquide de parfumerie d'au moins l'épaisseur externe au moyen d'un diffuseur mécanique par un utilisateur.

Lorsqu'un flacon de parfumerie selon l'invention est serti d'un diffuseur mécanique, un tel flacon de parfumerie permet de concilier, sur un même flacon de parfumerie, les fonctions de parfumage corporel et de parfumage d'ambiance.

On décrit à présent, à titre d'exemples non limitatifs, plusieurs modes de réalisation possible de l'invention, en référence aux figures annexées ; sur l'ensemble des figures, des références identiques ou analogues désignent des organes ou ensembles d'organes identiques ou analogues :
- la figure 1 représente une vue en coupe d'un flacon de parfumerie selon un premier mode de réalisation de la présente invention ;
- la figure 2 représente une vue en coupe d'un flacon de parfumerie selon un second mode de réalisation de la présente invention ;
- la figure 3 représente une vue en perspective d'un capuchon de parfumerie selon un mode de réalisation de la présente invention ;
- la figure 4 représente une vue en perspective d'un capuchon de parfumerie selon un mode de réalisation de la présente invention.

En référence à la figure 1, on décrit un flacon de parfumerie 1 comprenant un capuchon de parfumerie 2 adapté pour être disposé sur le goulot 3 d'un contenant 4 d'un liquide de parfumerie 5 du flacon de parfumerie 1.

Le capuchon de parfumerie 2 est fixé de manière étanche et amovible directement sur le contenant 4. Le capuchon de parfumerie 2 est apte à être imprégné du liquide de parfumerie 5 au moins sur une épaisseur externe 6 du capuchon de parfumerie 2 en contact avec l'atmosphère 7 de manière à ce que le liquide de parfumerie 5 dont elle est imprégnée soit diffusé dans l'atmosphère 7 par évaporation.

L'étanchéité peut être fournie par l'intermédiaire d'un joint d'étanchéité 8, par exemple en caoutchouc ou tout autre matériau malléable apte à fournir une étanchéité lorsqu'il est présent sur la zone à étanchéifier connu de l'homme du métier. Le joint d'étanchéité 8 est fixé sur le capuchon de parfumerie 2 mais pourrait aussi tout à fait être fixé sur le contenant. L'étanchéité peut être fournie aussi par l'intermédiaire d'un réseau de chicanes et / ou un joint d'étanchéité.

Le capuchon de parfumerie 2 peut être fixé par clipsage ou vissage sur le goulot 3 ou encore par pénétration à force du capuchon de parfumerie 2 dans le goulot 3 ou autour du goulot 3, par exemple lorsqu'un joint d'étanchéité est interposé entre le goulot 3 et le capuchon de parfumerie 2.

En référence à la figure 2, on décrit un flacon de parfumerie 1 similaire au flacon de parfumerie 1 de la figure 1 à la différence près que le capuchon de parfumerie 2 est fixé de manière étanche et amovible sur le contenant 4 par l'intermédiaire d'un diffuseur mécanique 9, fixé par un sertissage 10 sur le goulot 3, de type pompe vaporisatrice. Le liquide de parfumerie 5 s'écoule alors hors du contenant par un tube 14 puis par un orifice de vaporisation 13.

Le capuchon de parfumerie 2 peut être fixé par clipsage ou vissage sur le sertissage 10 ou encore par pénétration à force du capuchon de parfumerie 2 autour du sertissage 10, par exemple lorsqu'un joint d'étanchéité est interposé entre le sertissage 10 et le capuchon de parfumerie 2.

En référence à la figure 3, on décrit un capuchon de parfumerie 2 selon un mode de réalisation de la présente invention.

Le capuchon de parfumerie 2 est fabriqué à partir de céramique poreuse 11 permettant de bien restituer les notes olfactives du liquide de parfumerie 5 au moins sur l'épaisseur externe 6 dans l'atmosphère 7.

Le capuchon de parfumerie 2 peut aussi être fabriqué à partir d'une ou plusieurs céramiques adaptées à la restitution des les notes olfactives du liquide de parfumerie au moins sur l'épaisseur externe 6 dans l'atmosphère 7.

Les porosités et autres défauts de surface permettent de capturer le liquide de parfumerie 5 pour le diffuser ensuite par évaporation. Il est avantageux que le capuchon de parfumerie 2 soit fabriqué à partir d'un ou plusieurs matériaux qui soient de bons échangeurs de chaleur de manière à favoriser la diffusion du liquide de parfumerie 5 par évaporation naturelle dans l'atmosphère 7.

En référence à la figure 4, on décrit un capuchon de parfumerie selon un mode de réalisation de la présente invention.

Le capuchon de parfumerie 2 est fabriqué à partir d'une pluralité de matériaux (11, 12) adaptés à la bonne restitution des les notes olfactives du liquide de parfumerie au moins sur l'épaisseur externe 6 dans l'atmosphère 7.

Le matériau 11 peut être de la céramique 11 (ou plusieurs types de céramiques à la fois) et le matériau 12 peut être du cuir 12 (ou plusieurs types de cuir ou de tissus). Le cuir 12 se présente sous forme d'un pan ou d'une ou plusieurs lanières intégrées dans une ou plusieurs saignées présentes sur la céramique 11. Les lanières peuvent aussi être clipsées par des doigts dans des orifices présents sur la céramique 11 de manière amovible ou non, ainsi les lanières peuvent être interchangeables le cas échéant. Les lanières ou les pans peuvent être collés aussi.

Ces mélanges de matériaux permettent soit d'améliorer la diffusion du liquide de parfumerie 5 soit d'améliorer et / ou de diversifier les sensations procurées au toucher de l'épaisseur externe 6 du capuchon de parfumerie 2 par un utilisateur, soit de diversifier le visuel extérieur du capuchon de parfumerie 2, soit permettent une combinaison des différentes options précédemment présentées.

Il va de soi que l'invention n'est pas limitée aux modes de réalisation décrits ci-dessus à titre d'exemples mais qu'elle comprend tous les équivalents techniques et les variantes des moyens décrits ainsi que leurs combinaisons possibles.

## Revendications

1. Flacon de parfumerie comprenant un capuchon de parfumerie adapté pour être disposé sur le goulot d'un contenant d'un liquide de parfumerie du flacon de parfumerie **caractérisé en ce que** le capuchon de parfumerie est fixé de manière étanche et amovible sur le contenant, et **en ce qu'**il est apte à être imprégné du liquide de parfumerie au moins sur une épaisseur externe du capuchon de parfumerie en contact avec l'atmosphère de manière à ce que le liquide de parfumerie dont elle est imprégnée soit diffusé dans l'atmosphère par évaporation.

2. Flacon de parfumerie selon la revendication 1 **caractérisé en ce que** le capuchon de parfumerie est fabriqué à partir de matériau permettant de restituer les notes olfactives du liquide de parfumerie au moins sur l'épaisseur externe.

3. Flacon de parfumerie selon la revendication 1 ou 2 **caractérisé en ce que** le capuchon de parfumerie est fabriqué à partir de matériau poreux au moins sur l'épaisseur externe.

4. Flacon de parfumerie selon l'une quelconque des revendications précédentes **caractérisé en ce que** le capuchon de parfumerie est fabriqué à partir de céramique au moins sur l'épaisseur externe.

5. Flacon de parfumerie selon l'une quelconque des revendications précédentes **caractérisé en ce que** le capuchon de parfumerie est fabriqué à partir de cuir au moins sur l'épaisseur externe.

6. Flacon de parfumerie selon l'une quelconque des revendications précédentes **caractérisé en ce que** le capuchon de parfumerie est fabriqué à partir de tissu au moins sur l'épaisseur externe.

7. Flacon de parfumerie selon l'une quelconque des revendications précédentes **caractérisé en ce que** le capuchon de parfumerie est fabriqué à partir de complexe cellulose-carton au moins sur l'épaisseur externe.

8. Flacon de parfumerie selon l'une quelconque des revendications précédentes **caractérisé en ce que** le liquide de parfumerie est un liquide de parfumerie d'ambiance.

9. Flacon de parfumerie selon l'une quelconque des revendications précédentes **caractérisé en ce que** le liquide de parfumerie est un liquide de parfumerie corporelle.

10. Flacon de parfumerie selon l'une quelconque des revendications précédentes **caractérisé en ce que** le capuchon est fixé sur le contenant par l'intermédiaire d'un diffuseur mécanique serti sur le contenant.

11. Flacon de parfumerie selon la revendication 10 **caractérisé en ce que** le diffuseur mécanique est une pompe vaporisatrice.

12. Procédé de mise en oeuvre d'une diffusion d'ambiance du liquide de parfumerie par évaporation avec un flacon de parfumerie selon l'invention **caractérisé en ce qu'**il comprend une étape d'imprégnation de liquide de parfumerie d'au moins l'épaisseur externe par un utilisateur.

13. Procédé selon la revendication 12 **caractérisé en ce qu'**il comprend une étape d'imprégnation de liquide de parfumerie d'au moins l'épaisseur externe au moyen d'un diffuseur mécanique par un utilisateur.
